# EUROPÄISCHE PATENTSCHRIFT

(11) **EP 1 024 726 B1**
(45) Veröffentlichungstag und Bekanntmachung des Hinweises auf die Patenterteilung: **25.09.2002**
(21) Anmeldenummer: 98934978.2
(22) Anmeldetag: 18.06.1998
(51) Int. Cl.: A45D 26/00

(54) **EPILATIONSGERÄT**
EPILATION DEVICE
APPAREIL D'EPILATION

(30) Priorität: 17.10.1997 DE 19745877; 28.01.1998 DE 19802996
(43) Veröffentlichungstag der Anmeldung: 09.08.2000
(73) Patentinhaber: Braun GmbH, 61476 Kronberg (DE)
(72) Erfinder: KNESCH, Holger, D-71640 Ludwigsburg (DE); SANCHEZ-MARTINEZ, Pedro, D-61476 Kronberg (DE)
(74) Vertreter: Vorbeck, Wolfgang Ernst August, Dr.
(86) Internationale Anmeldenummer: EP9803729
(87) Internationale Veröffentlichungsnummer: WO99020147

(56) Entgegenhaltungen:
- EP-A- 0 547 390
- EP-A- 0 569 614
- EP-A- 0 622 033
- FR-A- 2 668 902

## Beschreibung

Die Erfindung betrifft ein Epilationsgerät zum Entfernen von Haaren auf der Haut eines menschlichen Körpers, mit einem Drehzylinder, der mit Klemmelementen versehen ist, mit denen in einem Bereich der Drehbewegung des Drehzylinders eine Schließbewegung ausführbar ist, wobei um eine Schwenkachse schwenkbare Mittel vorgesehen sind zur Verstellung des Bereichs der Schließbewegung in Abhängigkeit von dem Winkel, mit dem das Epilationsgerät auf die Haut aufgesetzt ist.

Ein derartiges Epilationsgerät ist aus der Patentanmeldung FR 2 668 902 A1 bekannt.

Aus dieser Druckschrift ist ein Epilationsgerät bekannt, bei dem Mittel vorgesehen sind zur Verstellung des Bereichs der Schließbewegung in Abhängigkeit von dem Winkel, mit dem das Epilationsgerät auf die Haut aufgesetzt ist. Hierdurch soll die Effektivität des Gerätes erhöht werden, indem der Schließzeitpunkt der Klemmelemente selbsttätig auf einen bevorzugten Wert nachgeführt wird in Abhängigkeit des Winkels zwischen Epilationsgerät und Haut. Die Mittel weisen einen Rahmen auf, der um die Drehachse des Drehzylinders schwenkbar gelagert ist. Etwa in der Mitte des Drehzylinders ist zwischen den beiden Rahmenlängsseiten ein U-förmiger Bügel vorgesehen, der sich über den Drehzylinder erstreckt. Mit diesem Mittel kann eine Verstellung des Bereiches der Schließbewegung in Abhängigkeit von dem Winkel, mit dem das Epilationsgerät auf die Haut aufgesetzt ist, durchgeführt werden. Allerdings hat es sich in der Praxis als nachteilig erwiesen, daß dieser Rahmen einschließlich des daran angeordneten U-förmigen Bügels nicht ohne weiteres den Kippbewegungen des Gerätes bzw. den Krümmungen der Hautoberfläche folgt. Insbesondere bei raschen Kippbewegungen oder Hautunebenheiten führt dies dazu, daß der Rahmen mit samt des U-förmigen Bügels hängenbleiben bzw. abkippen, wobei dann die Längsseite des U-förmigen Bügels nicht mehr auf der Haut aufliegt und somit auch nicht mehr der Winkel, mit dem das Epilationsgerät auf die Haut augesetzt ist, erfaßt werden kann. Im übrigen wird durch den U-förmigen Bügel, der sich über den Außenmantel des Drehzylinders erstreckt, verhindert, daß der Drehzylinder bzw. die in dem Drehzylinder angeordneten Klemmelemente der Haut des Benutzers anlegbar sind. Jedenfalls im mittleren Bereich des Drehzylinders nach dem Stand der Technik ist somit immer ein Abstand zwischen der Hautoberfläche und dem Mantel des Drehzylinders bzw. den Klemmelementen gegeben, wodurch die Haarerfassung erschwert und bei kurzen Haaren unmöglich gemacht wird.

Demgegenüber liegt der Erfindung die Aufgabe zugrunde, ein Epilationsgerät der eingangs genannten Art dahingehend weiterzubilden, daß eine sichere Erfassung des Winkels, mit dem das Epilationsgerät auf die Haut aufgesetzt wird, ermöglicht ist, wobei nach einem Nebenaspekt der Erfindung die Effizienz bzw. Effektivität der Epilation durch die Mittel zur Erfassung des Winkels bzw. zur Bestellung des Bereichs der Schließbewegung gegenüber herkömmlichen Geräten nicht verschlechtert wird.

Diese Aufgabe wird bei einem Epilationsgerät der eingangs genannten Art erfindungsgemäß im wesentlichen dadurch gelöst, daß die Schwenkachse der Schwenkmittel versetzt zu der Drehachse des Drehzylinders angeordnet ist.

Durch diese Maßnahme wird erreicht, daß die Mittel zur Verstellung des Bereichs der Schließbewegung bzw. zur Erfassung des Winkels, mit dem das Epilationsgerät auf die Haut aufgesetzt ist, ohne weiteres auf der Hautoberfläche aufliegen und den Krümmungen der Haut leicht folgen. Ein beispielsweise einseitiges Abheben dieser Mittel von der Haut mit der damit verbundenen unrichtigen Winkelerfassung ist durch diese konstruktive Maßnahme weitestgehend vermieden. Auch kann das Mittel unter Umständen raschen Winkelveränderungen des Epilationsgerätes, die durch individuelle Handhabung des Benutzers bzw. der Benutzerin bedingt sind, ohne weiteres folgen. Durch diese Maßnahme wird auch unter ungünstigen Bedingungen für eine ständige und genaue Erfassung des Winkels, mit dem das Epilationsgerät auf die Haut aufgesetzt ist, gesorgt und dementsprechend auch der Bereich der Schließbewegung in Abhängigkeit von diesem Winkel entsprechend und richtig verstellt, so daß durch diese Maßnahme ein äußerst effektives Epilationsgerät bereitgestellt wird. Bevorzugt ist die Schwenkachse zwischen der Haut und der Drehachse vorgesehen.

Bei einer weiteren vorteilhaften Ausgestaltung der Erfindung ist ein Erfassungsmittel vorgesehen, mit dem der Winkel, mit dem das Epilationsgerät auf die Haut aufgesetzt ist, erfaßbar ist, und ist das Erfassungsmittel um eine Schwenkachse schwenkbar, die etwa parallel zu der Drehachse des Drehzylinders angeordnet ist.

Mit dem Erfassungmittel ist somit selbsttätig der Winkel erfaßbar, mit dem der Benutzer das Epilationsgerät auf die Haut aufsetzt. Das Erfassungsmittel ist dabei um eine Schwenkachse schwenkbar und kann somit möglichen Veränderungen dieses Winkels ohne weiteres folgen. Der Winkel, mit dem das Epilationsgerät auf die Haut aufgesetzt ist, ist also in jedem Zeitpunkt selbsttätig erfaßt und kann damit zur Beeinflussung bzw. Modifikation der Schließbewegung der Klemmelemente verwendet werden.

Bei einer vorteilhaften Weiterbildung der Erfindung spannt das Erfassungsmittel eine Auflagefläche auf, mit der das Epilationsgerät auf die Haut aufsetzbar ist.

Durch die Auflagefläche wird einerseits dem Benutzer die Bedienung des Epilationsgeräts erleichtert, der das Epilationsgerät nur mit dieser Auflagefläche auf die Haut aufzusetzen hat, damit der Winkel zwischen Epilationsgerät und Haut erfaßbar ist.

Besonders vorteilhaft ist es, wenn entweder die Schwenkachse auf der der Drehachse des Drehzylinders zugewandten Seite der Auflagefläche in einem geringfügigen Abstand zu der Auflagefläche angeordnet ist, oder wenn die Schwenkachse auf der der Drehachse des Drehzylinders abgewandten Seite der Auflagefläche angeordnet ist, wobei die Schwenkachse auch in der Auflagefläche liegen kann. Die Lage der Schwenkachse wird einerseits dadurch bestimmt, daß die Auflagefläche sich leicht der Haut anlegt, auch dann, wenn das Epilationsgeerät bereits in nicht senkrechter Lage der Haut aufgesetzt wird. Andererseits ist die Lage der Schwenkachse durch den konstruktiv noch in Kauf nehmbaren Aufwand bestimmt.

In beiden Fällen wird erreicht, daß die Erfassungsmittel bei einer Bewegung des Epilationsgeräts über die Haut immer vollständig auf der Haut aufliegen. Insbesondere Hautunebenheiten führen nicht dazu, daß die Erfassungmittel hängen bleiben oder gar kippen. Damit wird gewährleistet, daß die Erfassungsmittel auch bei Bewegungen des Epilationsgeräts über die Haut in jedem Zeitpunkt automatisch denjenigen Winkel korrekt erfassen, mit dem das Epilationsgerät von dem Benutzer auf die Haut aufgesetzt ist.

Bei einer vorteilhaften Weiterbildung weist das Erfassungsmittel zwei etwa parallel zueinander und etwa parallel zu der Drehachse des Drehzylinders angeordnete Stangen, Rollen, Haar-Aufrichtkämme, Gehäusekanten oder eine Kombination dieser Mittel oder dergleichen auf, die die Auflagefläche aufspannen.

Dies stellt eine konstruktiv besonders einfache Realisierung der Erfassungsmittel dar. Die Auflagefläche wird dabei vorteilhaft von den beiden Stangen aufgespannt. Zwischen den Stangen ist der Drehzylinder mit den Klemmelementen angeordnet. Der Benutzer setzt das Epilationsgerät mit den beiden Stangen auf der Haut auf. Damit wird gewährleistet, daß immer die gesamte Auflagefläche auf die Haut aufgesetzt wird. Über die Auflagefläche wird der Bereich eingestellt, in dem die Schließbewegung der Klemmelemente stattfindet. Im Betrieb können dann die zwischen den Stangen umlaufenden Klemmelemente die Haare auf der Haut ohne weiteres erfassen und auszupfen.

Besonders vorteilhaft ist es, wenn das Erfassungsmittel mindestens ein Seitenteil aufweist, das mit einem die Schwenkachse bildenden Zapfen oder dergleichen Lager schwenkbar verbunden ist, und an dem die beiden Stangen oder dergleichen gehalten sind.

Einerseits stellen das oder die Seitenteile konstruktiv einfache Möglichkeiten dar, die beiden die Auflagefläche aufspannenden Stangen der Erfassungsmittel schwenkbar zu befestigen. Andererseits dient das Seitenteil auch dazu, über die Schwenkstellung der Stangen den Winkel, mit dem die Auflagefläche und damit das Epilationsgerät auf der Haut aufgesetzt ist, automatisch zu erfassen und weiterzuleiten.

Bei einer vorteilhaften Ausgestaltung der Erfindung ist ein Betätigungsmittel vorgesehen, mit dem die Schließbewegung der Klemmelemente in dem vorgegebenen Bereich erzeugbar ist, und es ist das Betätigungsmittel in Abhängigkeit von dem Winkel, mit dem das Epilationsgerät auf die Haut aufgesetzt ist, um die Drehachse des Drehzylinders schwenkbar.

Das Betätigungsmittel dient dazu, die Schließbewegung der Klemmelemente zu erzeugen. Diese Schließbewegung findet dabei in einem vorgegebenen Bereich während der Drehbewegung des Drehzylinders statt. Die Klemmelemente führen also die Schließbewegung in einem bestimmten Drehwinkelbereich des Drehzylinders aus. Dieser Drehwinkelbereich ist durch ein Schwenken des Betätigungsmittels verstellbar. Wird also das Betätigungsmittel um die Drehachse des Drehzylinders um einen Winkel gedreht, so hat dies zur Folge, daß daraufhin auch die Schließbewegung der Klemmelemente in einem Bereich stattfindet, der im Vergleich zum bisherigen Bereich um genau diesen Winkel gedreht ist. Durch das Betätigungsmittel wird somit erreicht, daß der Bereich der Schließbewegung der Klemmelemente durch ein Schwenken um die Drehachse des Drehzylinders immer genau so verstellt werden kann, wie dies für den jeweiligen Winkel erforderlich ist, mit dem das Epilationsgerät auf die Haut aufgesetzt ist. Setzt der Benutzer das Epilationsgerät beispielsweise in einem bestimmten Neigungswinkel auf die Haut auf, so wird durch ein Drehen der Betätigungsmittel um die Drehachse des Drehzylinders erreicht, daß auch der Drehwinkelbereich, in dem die Schließbewegung der Klemmelemente stattfindet, um diesen Neigungswinkel verstellt ist, so daß die Klemmelemente weiterhin genau dann die Schtießbewegung ausführen, wenn der Drehzylinder der Haut gegenübersteht. Es wird somit gewährleistet, daß die Klemmelemente immer die Haare der Haut erfassen und auszupfen können. Leerzupfungen oder dergleichen und damit verbundener Schmerz für den Benutzer werden sicher vermieden.

Besonders vorteilhaft ist es, wenn das Betätigungsmittel mindestens ein Andruckelement und ein Stellelement aufweist, mit dem das oder die Klemmelemente verstellbar sind.

Durch eine Drehung des Andruckelements um die Drehachse des Drehzylinders kann in diesem Fall auf konstruktiv besonders einfache Weise die Verstellung des Bereichs der Schließbewegung der Klemmelemente realisiert werden. Das Andruckelement kann zu diesem Zweck beispielsweise auf einer Scheibe gelagert sein, die ihrerseits um die Drehachse des Drehzylinders drehbar ist.

Bei einer vorteilhaften Ausgestaltung der Erfindung ist ein Übertragungsmittel vorgesehen, mit dem das Erfassungsmittel und das Betätigungsmittel gekoppelt sind.

Das Übertragungsmittel dient der Übertragung des von dem Erfassungsmittel erfaßten Winkels zu dem Betätigungsmittel. Der mit Hilfe der Auflagefläche erfaßte Winkel, mit dem das Epilationsgerät auf die Haut aufgesetzt ist, wird von dem Übertragungsmittel an das Betätigungsmittel weitergeleitet. Dort wird der Bereich der Schließbewegung der Klemmelemente in Abhängigkeit von dem erhaltenen Winkel derart verstellt, daß die Schließbewegung genau dann stattfindet, wenn die Klemmelemente in dem vorgegebenen Bereich positioniert sind und insbesondere der Haut gegenüberstehen. Die Übertragungsmittel gewährleisten somit eine automatische Kopplung des Erfassungsmittels und des Betätigungsmittels und damit eine ständige korrekte Einstellung des Bereichs der Schließbewegung in Abhängigkeit von dem Winkel, mit dem das Epilationsgerät von dem Benutzer auf die Haut aufgesetzt ist.

Bei einer vorteilhaften Weiterbildung der Erfindung weist das Übertragungsmittel eine schwenkbare Schwinge oder dergleichen auf, die über Mitnehmer mit dem Erfassungsmittel und dem Betätigungsmittel gekoppelt ist.

Dies stellt eine konstruktiv besonders einfache und kostengünstige Realisierung des Übertragungsmittels dar. Insbesondere wird durch die Schwinge eine direkte und genaue Weitergabe des Winkels, mit dem das Epilationsgerät auf die Haut aufgesetzt ist, an das Betätigungsmittel gewährleistet.Es versteht sich, daß das Übertragungsmittel jedoch auch als Zahnradgetriebe oder sonstiger Koppelmechanismus ausgebildet sein kann.

Besonders vorteilhaft ist es, wenn die Schwinge aus einem flexiblen Material, insbesondere aus einem Kunststoff besteht.

Auf diese Weise können Biegebewegungen in der Schwinge, die bei der Schwenkbewegung der Schwinge aus konstruktionsbedingten Gründen oder aufgrund von Fertigungstoleranzen entstehen, auf einfache Weise kompensiert werden.

Besonders vorteilhaft ist es, wenn das Übertragungsmittel einen Zapfen aufweist, der in ein Langloch des Erfassungsmittels eingreift, sowie einen Zapfen, der in ein Langloch des Betätigungsmittels eingreift.

Die beiden Zapfen stellen Mitnehmer dar, die über die Langlöcher eine Kopplung des Erfassungsmittels und des Betätigungsmittels bewirken. Dies stellt eine konstruktiv einfache, aber trotzdem zuverlässige Möglichkeit dar, das Übertragungsmittel zu realisieren.

Bei einer vorteilhaften Weiterbildung der Erfindung ist der Abstand der Schwenkachse des Erfassungsmittels von dem in das Langloch des Erfassungsmittels eingreifenden Zapfen etwa gleich dem Abstand des in das Langloch des Betätigungsmittels eingreifenden Zapfens von der Drehachse des Drehzylinders.

Auf diese Weise wird erreicht, daß der von dem Erfassungsmittel erfaßte Winkel, mit dem das Epilationsgerät auf die Haut aufgesetzt ist, unverändert zu dem Betätigungsmittel übertragen wird. Der Bereich der Schließbewegung der Klemmelemente wird also exakt um denselben Winkel verstellt, wie das Epilationsgerät auf die Haut aufgesetzt ist. Es findet somit eine 1:1-Übersetzung des erfaßten Winkels, mit dem das Epilationsgerät auf die Haut aufgesetzt ist, zu demjenigen Winkel statt, um den der Bereich der Schließbewegung verstellt wird.

Bei einer vorteilhaften Weiterbildung der Erfindung ist der Bereich der Schließbewegung um einen Winkel bis zu etwa 60 Grad verstellbar, insbesondere um einen Winkel von etwa 35 Grad.

Damit ist derjenige Winkelbereich abgedeckt, in dem ein Benutzer üblicherweise das Epilationsgerät auf die Haut aufsetzt. In diesem üblichen Winkelbereich ist also gewährleistet, daß der Bereich der Schließbewegung der Klemmelemente automatisch entsprechend demjenigen Winkel verstellt wird, mit dem das Epilationsgerät auf die Haut aufgesetzt ist, so daß immer eine einwandfreie Benutzung unf Funktion des Epilationsgerät möglich ist.

Besonders vorteilhaft ist es, wenn der Bereich der Schließbewegung in einem nicht ausgelenkten Zustand etwa in der Hauptausdehnungsebene des Epilationsgerätes angeordnet ist, und wenn der Bereich der Schließbewegung um einen Winkel von etwa 17,5 Grad aus der Hauptausdehnungsebene auslenkbar ist. Unter der Hauptausdehnungsebene wird bei symmetrisch aufgebauten Geräten, z. B. eine Mittelquerebene bei asymmetrischen Geräten einen zur Angabe der Ausrichtung des Gerätes zur Haut geeignete Ebene oder sonstige Richtung verstanden.

Dieser Bereich von +/- 17,5 Grad hat sich in der Praxis als besonders zweckmäßig herausgestellt und ist mit relativ unaufwendigen technischen Mitteln und damit kostengünstig realisierbar.

Bei einer vorteilhaften Ausbildung der Erfindung kann das Übertragungsmittel den mittels des Erfassungsmittels erfaßten Winkel auf das Betätigungsmittel mit einer Übersetzung von i.w. 1:1 übertragen. Dies bedeutet, daß das Betätigungsmittel i.w. um den von dem Erfassungsmittel erfaßten Winkel verstellt wird.

Besonders vorteilhaft ist es, wenn der Drehzylinder und die Mittel zur Verstellung des Bereichs der Schließbewegung eine eigenständig handhabbare Baueinheit bilden. Während beim Stand der Technik die Mittel zur Verstellung bzw. das Betätigungsmittel gehäusefest angeordnet ist, ist nach der Erfindung vorgesehen, das Betätigungsmittel dem Drehzylinder zuzuordnen, wobei eine Verstellung des Betätigungsmittels relativ zum Gehäuse ermöglicht ist.

Eine vorteilhafte Weiterbildung besteht darin, daß die Mittel wenigstens ein Betätigungsmittel umfassen, welches um eine Achse des Drehzylinders schwenkbar oder verdrehbar ist.

Weiterhin ist es vorteilhaft, wenn das Betätigungsmittel in Abhängigkeit von dem erfaßten Winkel verstellbar oder betätigbar ist.

Nach einer anderen besonders vorteilhaften Ausführungsform der Erfindung, die auch unabhängig von der speziellen Positionierung der Schwenkachse bezüglich der Drehachse des Drehzylinders zum Einsatz kommen kann, ist es vorgesehen, daß die Mittel zur Verstellung des Bereichs der Schließbewegung bzw. die Mittel zur Erfassung des Winkels, mit dem das Epilationsgerät auf die Haut aufgesetzt ist, in unmittelbarer Nähe des Drehzylinders, aber außerhalb des Klemmbereiches der Klemmelemente angeordnet sind und der Drehzylinder bzw. die Klemmelemente der Haut des Benutzers insbesondere unmittelbar anlegbar sind. Dadurch, daß die Mittel aus dem eigentlichen Klemmbereich des Drehzylinders bzw. dem Bereich der Klemmelemente des Drehzylinders herausgelegt und benachbart des Drehzylinders angeordnet werden, können der Drehzylinder bzw. die im Drehzylinder angeordneten Klemmelemente der Haut des Benutzers unmittelbar angelegt werden. Ein Hindernis, wie der U-förmige Bügel gemäß der FR-A-2668902, ist bei dieser besonders vorteilhaften eigenständigen Ausgestaltung des Epilationsgerätes nicht vorgesehen, so daß auch durch diese Maßnahme die Effektivität bzw. Effizienz der Haarentfernung weiter verbessert wird.

In einer besonders vorteilhaften Ausbildung der Erfindung wird vorgeschlagen. daß das Mittel als ein Stellmittel ausgebildet und relativ zum Drehzylinder verstellbar befestigt ist. Dabei führt eine Änderung der Position des Stellmittels - relativ zum Drehzylinder bzw. Gerätegehäuse - eine Verstellung des Schließzeitpunktes, bzw. Schließortes der Klemmelemente herbei. Durch ein derartiges Stellmittel erfolgt vorteilhafterweise eine automatische Anpassung des Schließortes der Klemmelemente, ohne daß der Benutzer den Anstellwinkel des Gerätes zu der zu epilierenden Hautoberfläche zu berücksichtigen braucht. Ein derartiges Stellmittel kann dabei beispielsweise als ein Gehäuseabschnitt des, den Epilationskopf aufnehmenden Gehäuses, ausgebildet sein, wobei das Stellmittel bei einem Druck auf die Haut eine im wesentliche geradlinige Bewegung ausführt. Ein erfindungsgemäßes Stellmittel kann jedoch auch als ein von dem Gehäuse des Epilationskopfes getrennt vorgesehens Bauteil, beispielsweise als ein Stab, eine Platte, eine Kugel, ein Stift oder ähnliches ausgebildet sein. Dabei können diese Stellmittel bei Kontakt mit der Haut sowohl eine gerade als auch eine bogenförmige Bewegung ausführen und dadurch eine Verstellung des Schließortes, bzw. Schließzeitpunktes der Klemmelemente herbeiführen.

In einer Weiterbildung der Erfindung ist das Stellmittel seitlich benachbart zum Drehzylinder angeordnet und im wesentlichen gemeinsam mit diesem über die Haut des Benutzers bewegbar. Dabei kann das Stellmittel derart ausgeführt sein, daß es den Drehzylinder im wesentlichen umgibt, bzw. benachbart zu den Stirnseiten des Drehzylinders oder auch - in Vorschubrichtung des Epilationsgerätes gesehen - vor oder hinter dem Drehzylinder angeordnet ist. Damit wird eine einfache und mit nur geringem Aufwand herzustellende Ausbildung des Stellmittels vorgeschlagen, welche durch die im wesentlichen gemeinsame Bewegung mit dem Drehzylinder über die Haut des Benutzers vorteilhafterweise eine direkte und sichere Verstellung des Schließzeitpunktes der Klemmelemente herbeiführt.

Das Stellmittel ist ferner im wesentlichen an einem Träger, welcher zur Aufnahme des Drehzylinders vorgesehen ist, federnd gelagert. Anstelle des Trägers kann der Drehzylinder auch in einem Kopfgehäuse aufgenommen und das Stellmittel an diesem federnd gelagert sein. Durch die federnde Lagerung des Stellmittels wird vorteilhafterweise erreicht, daß nach dem Aufsetzen des Drehzylinders auf die zu epilierende Haut auch das Stellmittel im wesentlichen mit einem konstanten Anpreßdruck über die Haut geführt wird und somit jederzeit eine exakte Anpassung des Schließzeitpunktes gewährleistet.

In einer besonders vorteilhaften Ausbildung der Erfindung ist das Stellmittel im wesentlichen als Bügel als Rahmen oder ähnliches Bauteil mit wenigstens einer im wesentlichen länglichen, geraden Kontaktfläche zum Aufsetzen auf die Haut des Benutzers ausgebildet. Damit wird ein einfach herzustellendes Stellmittel vorgeschlagen, welches durch die längliche Kontaktfläche eine gute Führung auf der Haut ermöglicht und durch die Ausbildung aus wenigen schlanken Bauteilen eine gute Sicht für den Benutzer auf die zu epilierende Hautoberfläche zuläßt. Durch die Ausbildung eines Rahmens, beispielsweise eines Viereckrahmens, welcher die Kontaktfläche des Drehzylinders zur Haut im wesentlichen außen umgibt, wird ein weiteres Stellmittel angegeben, welches der Kontur der zu epilierenden Hautoberfläche sicher folgt.

Es wird weiterhin vorgeschlagen, das Stellmittel mit einer Rolle und/oder einem Kamm auszubilden, wobei die Rolle und/oder der Kamm im wesentlichen parallel zur Drehachse des Drehzylinders angeordnet sind. Dabei ist der Kamm vorteilhafterweise an der vorderen Kante, eines zum Beispiel rahmenförmigen Stellmittels vorgesehen und ermöglicht somit ein Aufkämmen der Haare zur Steigerung der Effizienz des Zupfvorganges. Die Ausbildung des Stellmittels als Rolle ermöglicht ein einfaches mit geringem Widerstand über die Haut zu bewegendes Bauteil, welches durch die im wesentlichen parallele Anordnung zur Drehachse des Drehzylinders auch eine gute Auflage auf der Haut des Benutzers gewährleistet.

In einer weiteren Ausbildung der Erfindung weist der Kamm und/oder die Rolle ein- oder beidseitig je einen Schwenkarm auf, welcher insbesondere an einer oder beiden Stirnseiten des Drehzylinders verläuft und zu dem Träger, oder dem Gerätegehäuse schwenkbar gelagert ist. Durch eine derartige Ausbildung wird eine einfache und insbesondere verdrehsteife Ausbildung eines Stellmittels vorgeschlagen, welches zu dem eine möglichst große Kontaktfläche zu der Haut aufweist, so daß vorteilhafterweise eine sichere Bewegung des Epilationskopfes über die Haut möglich ist, ohne den Kopf relativ zur Haut zu verkanten.

In einer Weiterbildung ist das Stellmittel im wesentlichen um die Achse des Drehzylinders selbst oder um eine andere Achse, welche im wesentlichen parallel zur Achse des Drehzylinders angeordnet ist, schwenkbar gelagert. Dadurch, daß das Stellmittel auf der Achse des Drehzylinders angeordnet ist, wird eine besonders günstige Lagerung vorgeschlagen, da die Achse des Drehzylinders ohnehin bereits vorhanden ist. Es ist jedoch auch denkbar, daß das Stellmittel vorteilhafterweise um eine andere Achse, anstelle der Achse des Drehzylinders schwenkbar gelagert ist.

In einer weiteren Ausbildung ist für das Stellmittel ein oberer und unterer Anschlag, insbesondere an dem Gehäuse des Epilationskopfes, vorgesehen, so daß insbesondere bei einem schwenkbar gelagerten Stellmittel ein konstruktiv vorgegebener Schwenkbereich festlegbar ist.

Das Stellmittel ist ferner mittels einer Federelementes derart vorgespannt, so daß das Stellmittel während der Benutzung vorteilhafterweise ständig mit einer Vorspannung an die Haut des Benutzers angedrückt wird und nach der Benutzung selbsttätig in die obere Anschlagposition wieder zurückfedert. Damit wird ebenfalls eine exakte Führung des Stellmittels auf der zu epilierenden Haut gewährleistet.

In einer besonderen Ausbildung der Erfindung ist das Stellmittel, insbesondere der wenigstens eine Schwenkarm des Stellmittels drehfest mit wenigstens einem Steuerelement verbunden. Das Steuerelement ist dabei beispielsweise als Druckplatte mit einer Andruckrolle ausgebildet, wobei die Andruckrolle wenigstens ein Betätigungselement zur Betätigung der Klemmelemente des Drehzylinders ansteuert. Damit wird auf einfache Weise ermöglicht, daß jede Bewegung des Stellmittels unmittelblar eine automatische Anpassung des Schließzeitpunktes an die jeweilige Kontur der Hautoberfläche gewährleistet.

In einer weiteren Ausbildung der Erfindung wird vorgeschlagen, daß in einer Ebene, im wesentlichen senkrecht zur Drehachse des Drehzylinders, die Drehachse des Steuerelements, insbesondere der Druckrolle, und die Längsachse des Schwenkarms derart zueinander angeordnet sind, so daß der Schließzeitpunkt der Klemmelemente während der Benutzung zu der Kontaktstelle, insbesondere der Kontaktlinie zwischen dem Drehzylinder und der Haut des Benutzers, einen im wesentlichen konstanten Winkel aufweist. Durch eine derartige Ausbildung der einzelnen Bauteile zueinander, wird vorteilhafterweise ermöglicht, daß ein Epilationskopf jederzeit automatisch einen definierten Anstellwinkel zur Hautoberfläche einhält, ohne daß der Benutzer bewußt darauf zu achten braucht. Es wird somit eine bestmögliche Funktion der Haareinfädelung und Haarklemmung, sowie ein schmerzreduziertes Auszupfen der Haare erreicht.

Es wird ferner vorgeschlagen, ein Epilationsgerät mit einem Epilationskopf zu versehen, welcher entweder einstückig oder abnehmbar mit dem Epilationsgerät, insbesondere dem Gehäuse des Gerätes, verbunden ist.

Die vorgenannten Ausführungsbeispiele betreffen im wesentlichen ein Epilationsgerät mit einem relativ zum Drehzylinder verstellbaren Stellmittel, welches eine Verstellung des Schließortes, bzw. des Schließzeitpunktes der Klemmelemente in dem Drehzylinder herbeiführt. Damit wird während der Benutzung unabhängig vom Anstellwinkel des Epilationsgerätes zur Haut eine im wesentliche gleichbleibende Position des Schließortes der Klemmelemente relativ zur Kontaktstelle zwischen dem Drehzylinder und der Haut gewährleistet.

In einer weiteren besonders vorteilhaften Ausgestaltung der Erfindung, welche auch eine eigenständige Erfindung darstellen kann, wird vorgeschlagen, daß das Stellmittel fest mit dem Drehzylinder verbunden ist und beide Bauteile eine Einheit bilden, welche relativ zum Gehäuse des Epilationsgerätes verstellbar angeordnet ist. Dabei kann die Einheit beispielsweise auch aus dem Stellmittel, dem Drehzylinder, einem Motor und einem Getriebe bestehen und diese Einheit schwenkbar an dem Gerätegehäuse gelagert sein. Dadurch wird vorteilhafterweise erreicht, daß diese als Schwenkkopf ausgebildete Einheit während der Benutzung ständig in einem gleichbleibenden Winkel zur Haut geführt wird, unabhängig vom Anstellwinkel des Gerätegehäuses zur Haut. Diese zweite wesentliche Ausgestaltung der Erfindung unterscheidet sich somit von der vorgenannten im wesentlichen dadurch, daß einerseits der Schließort der Klemmelemente ortsfest in dem Drehzylinder angeordnet und die gesamte Einheit aus wenigstens Drehzylinder und Stellmittel relativ zum Gerätegehäuse verstellbar, insbesondere schwenkbar an diesem gelagert ist.

Weitere Merkmale, Anwendungsmöglichkeiten und Vorteile der Erfindung ergeben sich aus der nachfolgenden Beschreibung von Ausführungsbeispielen der Erfindung, die in den Figuren der Zeichnung dargestellt sind. Dabei bilden alle beschriebenen oder dargestellten Merkmale für sich oder in beliebiger Kombination den Gegenstand der Erfindung, unabhängig von ihrer Zusammenfassung in den Patentansprüchen oder deren Rückbeziehung sowie unabhängig von ihrer Formulierung bzw. Darstellung in der Beschreibung bzw. in der Zeichnung.
- Fig. 1: ein Epilationsgerät in schematischer und teilweise aufgebrochener Darstellung in der Draufsicht,
- Fig. 2: das Epilationsgerät gemäß Schnitt 2-2 in Fig. 1,
- Fig. 3: einen Epilationskopf in perspektivischer vergrößerter Darstellung,
- Fig. 4: einen Teilbereich des Epilationskopfes gemäß Fig. 3, jedoch ohne Gehäusedeckel,
- Fig. 5: einen Epilationskopf gemäß Ansicht 21 in Fig. 4,
- Fig. 6: einen Epilationskopf gemäß Fig. 5, jedoch mit einem Stellmittel in oberer Anschlagposition und
- Fig. 7: einen Epilationskopf während der Benutzung in Seitenansicht.
- Fig. 8: zeigt einen schematischen Längsschnitt durch ein Ausführungsbeispiel eines erfindungsgemäßen Epilationsgeräts,
- Fig. 9: zeigt eine schematische Seitenansicht des Epilationsgeräts der Figur 8 mit abgenommenem Seitenteil,
- Figuren 10 und 11: zeigen schematische Perspektiv- und Seitenansichten des Epilationsgeräts der Figur 8 in einem nicht-ausgelenkten Zustand, und
- Figuren 12 und 13: zeigen schematische Perspektiv- und Seitenansichten des Epilationsgeräts der Figur 8 in einem ausgelenkten Zustand.

Ein Epilationsgerät 1 (Fig. 1) besteht im wesentlichen aus einem einen Motor aufnehmenden als Griffstück ausgebildeten Gehäuse 3 und einem Epilationskopf 4, in welchem der Drehzylinder 5 angeordnet ist. Der Zylinder 5 ist von einem Stellmittel 11 umgeben, welches im wesentlichen aus einem Rahmen 7 gebildet wird. Dieser Rahmen schließt mit seiner Oberseite im wesentlichen mit der Kontaktfläche 6 des Drehzylinders 5 ab. Der Rahmen 7 ist mit zwei Schwenkarmen 8 versehen, welche jeweils eine Druckplatte 9 mit einer Andruckrolle 10 aufweisen, wobei die Andruckrolle 10 die Betätigungselemente zur Betätigung der Klemmelemente des Zylinders ansteuern, welche der Einfachheit halber nicht dargestellt sind.

Bei einem Schnitt entlang der Linie 2-2 in Fig. 1 ist der Drehzylinder 5 (Fig. 2) am oberen Ende des Gehäuses 3 dargestellt. Der Rahmen 7 ist mit seinem Schwenkarm 8 schwenkbar an der Drehachse des Zylinders 5 gelagert. Die mit dem Rahmen 7 verbundene Druckplatte 9 trägt die Andruckrolle 10, welche mit ihrer Drehachse 25 einen Winkel 30 zur Längsachse 17 des Gehäuses 3 einschließt und somit den Schließzeitpunkt der Klemmelemente bestimmt. Dieser liegt, in Drehrichtung des Drehzylinders gesehen, beispielsweise ca. 35° hinter der Gerätelängsachse 17. Auf seiner Oberseite trägt der Rahmen 7 einen Kamm 12 und eine Rolle 13, welche im wesentlichen parallel zur Drehachse des Zylinders 5 verlaufen. Der Kamm 12 ist dabei beispielsweise vor dem Drehzylinder 5 angeordnet, unter der Voraussetzung, daß das Epilationsgerät 1 in Bewegungsrichtung 15 zur Haut 14 bewegt wird und der Drehzylinder 5 eine Drehrichtung 16 aufweist. In der gezeigten Darstellung, das Gerät 1 wird mit seiner Längsachse 17 in einem Winkel von ca. 90° zur Haut 14 gehalten, fällt die Kontaktfläche 6, welche auch eine Kontaktlinie sein kann, im wesentlichen mit der Längsachse 17 des Gerätes 1 zusammen. Sobald jedoch das Gerät 1 in einem anderen Winkel als 90° zu der zu epilierenden Haut 14 geführt wird, so verschiebt sich auch die Kontaktfläche 6 relativ zur Längsachse 17 des Gerätes.

Ein erfindungsgemäßer Epilationskopf 4 (Fig. 3) besteht aus einem Träger 18, welcher zum einen den Drehzylinder 5, das Stellmittel 11 sowie die stirnseitigen Gehäusedeckel 19 und auch einen Gehäuseabschnitt 20 aufnimmt. Das Stellmittel 11 besteht aus den beiden hebelartigen Schwenkarmen 8, welche zu beiden Seiten des Zylinders 5 in den Gehäuseabschnitten 20 befestigt sind. Die Schwenkarme 8 sind durch einen Stab verbunden, welcher eine drehbare Rolle 13 trägt. Diese Rolle erstreckt sich im wesentlichen parallel zur Drehachse des Zylinders 5 und ist, in Drehrichtung 16 des Zylinders 5 gesehen, vor dem Drehzylinder 5 angeordnet. Anstelle des Stellmittels 11 ist es auch denkbar, daß beispielsweise ein Gehäuseabschnitt 20 relativ verstellbar zu dem Träger 18 vorgesehen ist und den Gehäusedeckel 19 in einer Richtung senkrecht zur Drehachse des Zylinders 5 überragt. Bei Kontakt des Drehzylinders 5 sowie des Gehäuseabschnittes 20 zu einer zu epilierenden Hautoberfläche, könnte der Gehäuseabschnitt 20 eine Bewegung relativ zum Träger 18 ausführen und somit eine Verstellung des Schließzeitpunktes der Klemmelemente herbeiführen.

Entfernt man die Gehäusedeckel 19 und 20 von einem Epilationskopf 4 (Fig. 4) so erkennt man, daß der Zylinder 5 mittels der Achse 23 an dem Träger 18 befestigt ist. An der Achse 23 ist femer das Stellmittel 11 schwenkbar gelagert, wobei der Schwenkarm 8 mit seinem unteren Schenkel 22 in etwa parallel zur Längsachse 17 des Epilationsgerätes verläuft. Der Schwenkarm 8 ist auf seiner Außenseite mit einer Feder 24 versehen, welche gegenüber dem Träger 18 abgestützt ist und das Stellelement 11 vorspannt. Zwischen dem Schwenkarm 8 und der Stirnseite des Drehzylinders 5 ist eine Druckplatte 9 mit einer Andruckrolle 10 angeordnet, wobei die Druckplatte 9 mittels eines Stiftes verdrehfest mit dem Schwenkarm 8, bzw. dem Schenkel 22 verbunden ist und die Andruckrolle 10 den Schließzeitpunkt, bzw. Schließort 34 der Klemmelemente bestimmt. Der Stift läßt dabei einen kleinen Bewegungswinkel der Druckplatte 9 zum Drehzylinder 5 zu. Die beiden stirnseitigen Druckplatten 9 sind mit einer Bügelfeder verspannt.

Bei einer Ansicht 21 auf die Stirnseite des Epilationskopfs 4 erkennt man (Fig. 5), daß der untere Schenkel 22 des Schwenkarms 8 in etwa parallel zur Längsachse 17 des Gerätes verläuft. Die Längsachse 26 des Schwenkarms 8 weist dagegen einen Winkel 33 zur Längsachse 17 des Gerätes auf. Zwischen der Drehachse 25 der Andruckrolle 10 und der Gehäuselängsachse 17 ist dagegen ein Winkel 30 vorgesehen, welcher bei einer Drehrichtung 16 des Zylinders 5 beispielsweise um ca. 35° der Kontaktstelle 6 zwischen dem Zylinder 5 und der zu epilierenden Hautoberfläche nachläuft. Die hier gezeigte Position des Stellmittels 11 entspricht in etwa dem benutzten Zustand des Epilationskopfs 4, wobei sich der Schwenkarm 8 in etwa in eingefedertem Zustand am unteren Anschlag befindet. Die gedachte Schnittstelle zwischen der Drehachse 25 der Andruckrolle 10 und der zu epilierenden Haut entspricht dem Schließort, bzw. Schließzeitpunkt 34.

In einem ausgefederten, unbelasteten Zustand (Fig. 6) ist das Stellmittel 11 gegenüber der Darstellung in Fig. 5 geschwenkt; der Schenkel 22 liegt somit nicht mehr parallel zur Längsachse 17 und die Längsachse 26 des Schwenkarms 8 schließt nun einen Winkel 27 zur Längsachse 17 des Gerätes ein. Die Drehachse 25 der Andruckrolle 10 dagegen weist nun einen Winkel 28 auf, wobei der summarische Winkel 29 der beiden Einzelwinkel 27 und 28 dem Winkel 29 in der Fig. 5 entspricht. Würde ein Benutzer einen Epilationskopf 4 gemäß Darstellung in Fig. 6 auf die Haut aufsetzen, so würde die Kontaktfläche zwischen dem Drehzylinder 5 und der zu epilierenden Haut in etwa an der mit einem Pfeil gekennzeichneten Kontaktstelle 6 liegen. Der zwischen der Kontaktstelle 6 und der Drehachse 25 der Andruckrolle 10 eingeschlossene Winkel 30 würde somit wieder dem Winkel 30 gemäß Darstellung in Fig. 5 entsprechen, so daß der Schließort 34 der Klemmelemente des Drehzylinders 5 in jeder Position des Stellmittels 11 eine optimale Klemm- und Zupffunktion gewährleistet.

Während des Gebrauchs des erfindungsgemäßen Epilationskopfs 4 (Fig. 7) liegt der Drehzylinder mit seiner Kontaktfläche 6 auf der zu epilierenden Hautoberfläche 14 an. Der Schließort 34 der Klemmelemente eilt der Kontaktstelle 6 in Drehrichtung 16 des Zylinders nach. Das Stellmittel 11 ist ferner in eingefedertem Zustand gezeigt, so daß einerseits die Rolle 13 ebenfalls auf der Haut 14 und andererseits der Schwenkarm 8 am unteren Anschlag 32 anliegt. Sobald das Epilationsgerät, bzw. der Kopf 4 von der Haut 14 wieder abgenommen wird, federt der Schwenkarm 8 an den oberen Anschlag 31 des Gehäusedeckels 19 in seine Ruhestellung zurück.

In den Figuren 8 bis 13 ist ein Epilationsgerät 101 dargestellt, das zum Entfernen von Haaren am menschlichen Körper vorgesehen ist. Das Epilationsgerät 101 weist ein Griffteil auf, in dem unter anderem ein Antriebsmotor untergebracht ist. An dem Griffteil ist ein Epilationskopf 102 insbesondere lösbar gehalten, in dem ein Drehzylinder 103 untergebracht ist.

Das Griffteil und der Epilationskopf 102 bilden etwa einen abgerundeten Quader, an dessen einer Stirnseite der Drehzylinder 103 angeordnet ist. Die Breite und die Höhe des Quaders entsprechen etwa der Breite und dem Durchmesser des Drehzylinders 103. Die Länge des Quaders ist abhängig von der Ausdehnung des Griffteils in der Richtung quer zu dem Drehzylinder 103. Die Richtungen der Länge und der Breite des Quaders spannen eine Hauptausdehungsebene H des Epilationsgeräts 101 auf, die in Richtung der Höhe des Quaders durch die Drehachse des Drehzylinders 103 festgelegt ist.

Ein Benutzer kann das Epilationsgerät 101 an dem Griffteil in die Hand nehmen und mit dem Drehzylinder 103 auf die Haut aufsetzen. Auf dem Drehzylinder 103 ergibt sich im aufgesetzten Zustand eine etwa parallel zu der Hauptausdehnungsebene H des Epilationsgeräts 101 ausgerichtete Berührungslinie mit der Haut. In Abhängigkeit von dem Neigungswinkel, mit dem der Benutzer das Epilationsgerät 101 auf die Haut aufsetzt, ist diese Berührungslinie am Umfang des Drehzylinders 103 angeordnet.

Der Epilationskopf 102 ist mit einem dem Griffteil zugewandten Gehäuseteil 104 versehen, auf dessen dem Griffteil abgewandter Seite zwei Schenkel 105, 106 etwa senkrecht abstehen. Innerhalb der von dem Gehäuseteil 104 und den beiden Schenkeln 105, 106 gebildeten U-Form ist eine etwa parallel zu dem Gehäuseteil 104 ausgerichtete Welle 107 angeordnet, die den Drehzylinder 103 trägt. Die Welle 107 ist in den beiden Schenkeln 105, 106 drehbar gelagert und bildet damit die Drehachse 108 für den Drehzylinder 103. Die Drehachse 108 liegt in der Hauptausdehnungsebene H des Epilationsgeräts 101.

Auf der Welle 107 sind eine Mehrzahl von Klemmelementpaaren 109 angeordnet, zwischen denen Halte- und Abstandsscheiben 110 vorhanden sind. Jedes der Klemmelementpaare 109 weist ein festes Klemmelement 111 und ein bewegliches Klemmelement 112 auf, wobei letzteres jeweils von einem Stellelement 113 betätigbar ist. In einer nicht-betätigten Stellung sind die Klemmelemente 111, 112 der Klemmelementpaare 109 mit einem Abstand zueinander angeordnet, während in einer betätigten Schließstellung die freien Enden der Klemmelelemente 111, 112 unter einem Druck aneinander anliegen. Der Druck wird dabei von den Stellelementen 113 erzeugt und kann mittels einer Feder 114 oder dergleichen eingestellt werden. Ein derartiger Drehzylinder ist in der nicht vorveröffentlichten deutschen Patentanmeldung DE 196 31 419 beschrieben, die durch ausdrücklichen Bezug in den Gegenstand der vorliegenden Offenbarung aufgenommen wird.

Die Stellelemente 113 sind etwa parallel zu der Welle 107 angeordnet und erstrecken sich jeweils von dem zugehörigen beweglichen Klemmelement 112 zu einer der beiden Stirnseiten 115 des Drehzylinders 103. Die Stellelemente 113 sind länglich ausgebildet und längsverschiebbar in dem Drehzylinder 103 gelagert und können damit von der nicht-betätigten in die betätigte Stellung und umgekehrt bewegt werden.

An den beiden Stirnseiten 115 des Drehzylinders 103 ist jeweils eine Scheibe 116 angeordnet, die um die Drehachse 108 des Drehzylinders 103 schwenkbar sind. Der nicht-ausgelenkte Zustand der Figuren 10 und 11 und der ausgelenkte Zustand der Figuren 12 und 13 unterscheiden sich unter anderem durch unterschiedliche Schwenkstellungen der beiden Scheiben 116. Jede der beiden Scheiben 116 ist mit einem Andruckelement 117 versehen, dessen Achse etwa radial zu der Drehachse 108 angeordnet ist. Die Scheibe 116 zusammen mit dem Andruckelement 117, z.B. Andruckrolle sind mit einem Antrieb des Drehzylinders 103 nicht gekoppelt und nehmen daher nicht an einer Drehbewegung des Drehzylinders 103 teil. Mit einem freien Ende sind die Stellelemente 113 der Scheibe 116 und damit dem Andruckelement 117 zugewandt. Mit dem anderen freien Ende liegen die Stellelemente an dem beweglichen Klemmelement 112 an. Andruckelement 117 und der Drehzylinder 103 bilden somit eine Baueinheit, wobei das Andruckelement 117 nicht mehr gehäusefest, sondern bezüglich der Drehachse des Drehzylinders 103 verschiebbar ist.

Zum Antrieb des Drehzylinders 103 ist ein mit dem Antriebsmotor gekoppeltes Zahnrad 118 in dem Gehäuseteil 104 drehbar gelagert, das in einen am Außenumfang des Drehzylinders 103 angeordneten Zahnring 119 eingreift.

Das Andruckelement 117 und die Stellelemente 113 sind derart zueinander angeordnet und ausgerichtet, daß bei einer Drehbewegung des Drehzylinders 103 um die Drehachse 108 aufgrund der nicht mitdrehenden Scheibe 116 die Stellelemente 113 von dem Andruckelement 117 nacheinander betätigt werden. Dies hat zur Folge, daß die Klemmelemente 111, 112 eine Schließbewegung von der nicht-betätigten Stellung in die betätigte Schließstellung ausführen.

Das Andruckelement 117 ist derart am Umfang der Scheibe 116 angeordnet, daß die Schließbewegung der Klemmelemente 111, 112 bei sich drehendem Drehzylinder 103 etwa im Bereich einer Linie L auf dem Umfang des Drehzylinders 103 stattfindet. Im Falle des nicht-ausgelenkten Zustands der Figuren 10 und 11 stellt die Linie L im Hinblick auf die Hauptausdehunungsebene H des Epilationsgeräts 101 die höchste bzw. äußerste Linie bzw. den Zenit des Drehzylinders 103 dar. Im Falle des ausgelenkten Zustands der Figuren 12 und 13 ist die Linie L - wie noch erläutert werden wird - verschwenkt.

Setzt ein Benutzer das Epilationsgerät 101 entsprechend der Figuren 10 und 11 mit dem Drehzylinder 103 im Hinblick auf die Hauptausdehnungsebene H etwa senkrecht auf die Haut auf, so bildet die Linie L eine Berührungslinie zwischen der Haut und dem Drehzylinder 103, die in der Hauptausdehungsebene H angeordnet ist. Führt der Drehzylinder 103 dann eine Drehbewegung aus, so erfolgt die Schließbewegung der Klemmelemente 111, 112 etwa im Bereich dieser Berührungslinie. Weist die Haut in dem Bereich dieser Berührungslinie Haare auf, so werden diese Haare zwischen die sich schließenden Klemmelemente 111, 112 eingeklemmt und durch den sich weiterdrehenden Drehzylinder 103 herausgezupft.

An den freien Enden der beiden Schenkel 105, 106 ist jeweils ein Zapfen 120, 121 vorgesehen, die voneinander abgewendet nach außen abstehen. Die beiden Zapfen 120, 121 legen eine Schwenkachse 122 fest, die etwa parallel zur Drehachse 108 des Drehzylinders 103 angeordnet ist, und die in der Hauptausdehungsebene H liegt. Die Schwenkachse 122 ist des weiteren etwa im Bereich des Umfangs des Drehzylinders 103 angeordnet, und zwar ist der Abstand der Schwenkachse 122 von der Drehachse 108 des Drehzylinders 103 geringfügig kleiner als der Radius des Drehzylinders 103.

Alternativ ist es möglich, die Schwenkachse 122 in einem Abstand von der Drehachse 108 des Drehzylinders 103 anzuordnen, der größer ist als der Radius des Drehzylinders 103 oder diesem Radius entspricht.

Auf jedem der beiden Zapfen 120, 121 ist ein Seitenteil 123, 124 schwenkbar gelagert. Jedes der Seitenteile 123, 124 weist eine etwa ebene, rechteckförmige Oberfläche 125, 126 und eine teilweise abgerundete Seitenfläche 127, 128 auf. Die Oberflächen 125, 126 sind etwa quer zur Hauptausdehungsebene H angeordnet und weisen jeweils eine Ausdehnung auf, die quer zur Drehachse 108 des Drehzylinders 103 etwa dem Durchmesser des Drehzylinders 103 entspricht. In Richtung der Drehachse 108 des Drehzylinders 103 besitzen die Oberflächen 125, 126 jeweils eine Ausdehnung, wie dies für die Unterbringung von darunter angeordneten Bauteilen erforderlich ist. Die Ausdehnung der Seitenflächen 127, 128 ist ebenfalls derart gewählt, daß die darunter angeordneten Bauteile ausreichend abgedeckt sind.

In Richtung quer zur Drehachse 108 des Drehzylinders 103 sind an den beiden Enden der Oberflächen 125, 126 jeweils eine Stange 129, 130 gehalten. Die Seitenteile 123, 124 sind somit über die Stangen 129, 130 miteinander verbunden. Die Stangen 129, 130 sind etwa parallel zur Drehachse 108 des Drehzylinders 103 und zur Schwenkachse 122 der Seitenteile 123, 124 ausgerichtet und sind des weiteren etwa parallel zueinander angeordnet. Auf die Stangen 129, 130 sind drehbare Rollen 131, 132 oder dergleichen aufgesteckt.

Die beiden Seitenteile 123, 124 und die beiden Stangen 129, 130 bilden eine Einheit, die um die von den Zapfen 120, 121 gebildete Schenkachse 122 schwenkbar ist. Die beiden Stangen 129, 130 und die beiden Oberflächen 125, 126 der Seitenteile 123, 124 spannen eine Auflagefläche A auf, die damit ebenfalls um die Schwenkachse 122 schwenkbar ist. Die Auflagefläche A ist in Richtung der Hauptausdehnungsebene H mit einem kleinen Abstand zu der Schwenkachse 122 angeordnet. Die Auflagefläche A bildet damit zumindest in dem nicht-ausgelenkten Zustand der Figuren 10 und 11 etwa eine tangential an dem Umfang des Drehzylinders 103 anliegende Fläche.

Setzt der Benutzer das Epilationsgerät 101 auf die Haut auf, so wird die Auflagefläche A durch die beiden Stangen 129, 130 weitgehend selbsttätig etwa parallel zur Haut ausgerichtet. Gleichzeitig weist die Auflagefläche A immer genau denjenigen Neigungswinkel zu der Hauptausdehnungsebene H des Epilationsgeräts 101 auf, mit dem der Benutzer das Epilationsgerät 101 auf die Haut aufsetzt.

Setzt der Benutzer das Epilationsgerät 101 im Hinblick auf die Hauptausdehnungsebene H etwa senkrecht auf die Haut auf, so ist die Auflagefläche A etwa quer zur Hauptausdehnungsebene H angeordnet. Setzt der Benutzer das Epilationsgerät 101 im Hinblick auf die Hauptausdehnungsebene H mit einem Neigungswinkel auf die Haut auf, so weist die Auflagefläche A einen Winkel zur Hauptausdehnungsebene H auf, der 90 Grad plus oder minus dem Neigungswinkel (je nach Neigungsrichtung) entspricht.

Im Bereich des Ansatzes der beiden Schenkel 105, 106 an dem Gehäuseteil 104 ist auf den voneinander abgewendeten Seiten der Schenkel 105, 106 jeweils eine Schwinge 133 angeordnet. Jede der Schwingen 133 ist etwa U-förmig ausgestaltet und ist mit den freien Enden ihrer beiden Schenkel 134 jeweils schwenkbar mit dem zugehörigen Schenkel 105, 106 verbunden. Die Schwenkachsen 135 der beiden Schenkel 134 fallen bei den beiden Schwingen 133 zusammen und sind etwa parallel zu der Drehachse 108 des Drehzylinders 103 und etwa symmetrisch auf beiden Seiten der Hauptausdehnungsebene H angeordnet.

Etwa im Bereich des Verbindungsteils der beiden Schenkel 134 ist bei jeder der beiden Schwingen 133 ein auf den voneinander abgewendeten Seiten nach außen abstehender Zapfen 136 vorgesehen. Die Zapfen 136 sind etwa parallel zur Drehachse 108 des Drehzylinders 103 ausgerichtet und liegen im nicht-ausgelenkten Zustand der Figuren 10 und 11 in der Hauptausdehnungsebene H. Jedem der Zapfen 136 ist jeweils ein Langloch 137 in den Seitenflächen 127, 128 der beiden Seitenteile 123, 124 zugeordnet, durch das der jeweilige Zapfen 136 hindurchgreift. Die Langlöcher 137 liegen dabei im nicht-ausgelenkten Zustand der Figuren 10 und 11 in der Hauptausdehnungsebene H des Epilationsgeräts 101.

Ebenfalls etwa im Bereich des Verbindungsteils der beiden Schenkel 134 ist bei jeder der beiden Schwingen 133 ein auf den einander zugewandten Seiten nach innen abstehender Zapfen 138 vorgesehen. Die Zapfen 138 sind etwa parallel zur Drehachse 108 des Drehzylinders 103 ausgerichtet und liegen im nicht-ausgelenkten Zustand der Figuren 10 und 11 in der Hauptausdehnungsebene H. Jedem der Zapfen 138 ist jeweils eine Öffnung 139 in jedem der beiden Seitenteile 123, 124 zugeordnet, durch das der jeweilige Zapfen 138 hindurchgesteckt ist. Die Öffnungen 139 liegen dabei im nicht-ausgelenkten Zustand der Figuren 10 und 11 etwa quer zur Hauptausdehnungsebene H des Epilationsgeräts 101. Des weiteren ist jedem der Zapfen 138 jeweils ein Langloch 140 in jeder der beiden Scheiben 116 des Drehzylinders 103 zugeordnet, durch das der jeweilige Zapfen 138 hindurchgreift. Die Langlöcher 140 liegen dabei im nicht-ausgelenkten Zustand der Figuren 10 und 11 in der Hauptausdehnungsebene H des Epilationsgeräts 101.

Eine Schwenkbewegung der Auflagefläche A und damit der Seitenteile 123, 124 um die von den Zapfen 120, 121 gebildete Schwenkachse 122 wird über die Langlöcher 137 und die als Mitnehmer wirkenden Zapfen 136 auf die Schwingen 133 übertragen. Die Schwingen 133 führen damit eine entsprechende Schwenkbewegung um die Achsen 135 aus. Diese Schwenkbewegung der Schwingen 133 wird über die als weitere Mitnehmer wirkenden Zapfen 138 und die Langlöcher 140 auf die Scheiben 116 des Drehzylinders 103 übertragen. Die Zapfen 138 greifen bei der Schwenkbewegung durch die Öffnungen 139 hindurch, ohne diese zu beeinflussen oder von diesen beeinflußt zu werden. Die Scheiben 116 des Drehzylinders 103 und damit die Betätigungsräder 117 führen somit ebenfalls die Schwenkbewegung der Seitenteile 123, 124 und damit der Auflagefläche A aus. Die Scheiben 116 schwenken dabei um die Drehachse 108 des Drehzylinders 103.

Wie insbesondere der Figur 9 zu entnehmen ist, ist der Abstand der von den Zapfen 120, 121 gebildeten Schwenkachse 122 von den Zapfen 136 einerseits und der Abstand der Zapfen 138 von der Drehachse 108 des Drehzylinders 103 andererseits etwa gleich groß. Dies hat zur Folge, daß eine Schwenkbewegung der Seitenteile 123, 124 um einen bestimmten Winkel eine Schwenkbewegung der Scheiben 116 um denselben Winkel zur Folge hat.

In dem nicht-ausgelenkten Zustand der Figuren 10 und 11 ist die Auflagefläche A etwa quer zur Hauptausdehnungsebene H des Epilationsgeräts 101 angeordnet und die Zapfen 136 sowie die Zapfen 138 liegen in der Hauptausdehnungsebene H. Dies hat zur Folge, daß die Scheiben 116 nicht ausgelenkt sind und die Linie L damit im Hinblick auf die Hauptausdehunungsebene H die höchste bzw. äußerste Linie bzw. den Zenit des Drehzylinders 103 in diesem nicht-ausgelenkten Zustand darstellt. Setzt der Benutzer das Epilationsgerät 101 etwa senkrecht zur Hauptausdehnungsebene H und damit in dem nicht-ausgelenkten Zustand der Figuren 10 und 11 auf die Haut auf, so findet die Schließbewegung der Klemmelementpaare 109 im Bereich der Linie L und damit etwa genau entlang der Berührungslinie des Drehzylinders 103 und der Haut des Benutzers statt. Dort befindliche Haare werden von den Klemmelementpaaren 109 erfaßt und durch die Drehung des Drehzylinders 103 ausgezupft.

In dem ausgelenkten Zustand der Figuren 12 und 13 weist die Auflagefläche A einen Neigungswinkel W quer zu der Hauptausdehnungsebene H auf. Damit sind auch die Seitenteile 123, 124 um die Schwenkachse 122 ausgelenkt. Dies hat zur Folge, daß über die Zapfen 136 und 138 sowie die zugehörigen Langlöcher 137, 140 auch die Scheiben 116 des Drehzylinders 103 um die Drehachse 108 ausgelenkt sind. Mit den Scheiben 116 sind auch die Andruckelemente 117 um die Drehachse 108 entsprechend verschwenkt. Aufgrund der übereinstimmenden Abstände der Schwenkachse 122 von den Zapfen 136 einerseits und der Zapfen 138 von der Drehachse 108 andererseits sind die Betätigungsräder 117 im Hinblick auf die Hauptausdehnungsebene H um denselben Neigungswinkel W ausgelenkt wie die Auflagefläche A.

Setzt der Benutzer das Epilationsgerät 101 mit dem genannten Neigungswinkel W und damit entsprechend dem ausgelenkten Zustand der Figuren 12 und 13 auf die Haut auf, so findet die Schließbewegung der Klemmelementpaare 109 aufgrund der ausgelenkten Andruckelemente 117 im Bereich der Linie L' etwa um diesen Neigungswinkel W geschwenkt statt und befindet sich somit wiederum genau entlang der Berührungslinie des Drehzylinders 103 und der Haut des Benutzers. Dort befindliche Haare werden von den Klemmelementpaaren 109 erfaßt und durch die Drehung des Drehzylinders 103 ausgezupft.

## Patentansprüche

1. Epilationsgerät zum Entfernen von Haaren auf der Haut eines menschlichen Körpers, mit einem Drehzylinder (5, 103), der mit Klemmelementen (111, 112) versehen ist, mit denen in einem Bereich (L) der Drehbewegung des Drehzylinders (5, 103) eine Schließbewegung ausführbar ist, wobei um eine Schwenkachse (122) schwenkbare Mittel vorgesehen sind zur Verstellung des Bereichs (L') der Schließbewegung in Abhängigkeit von dem Winkel (W), mit dem das Epilationsgerät (1, 101) auf die Haut aufgesetzt ist, **dadurch gekennzeichnet, daß** die Schwenkachse (122) der Mittel versetzt zu der Drehachse (23, 108) des Drehzylinders (5, 103) angeordnet ist.

2. Epilationsgerät nach Anspruch 1, **dadurch gekennzeichnet, daß** die Schwenkachse (122) zwischen der Haut (14) und der Drehachse (23, 108) vorgesehen ist.

3. Epilationsgerät nach Anspruch 1 oder 2, **dadurch gekennzeichnet, daß** die Mittel ein Erfassungsmittel aufweisen, mit dem der Winkel (W), mit dem das Epilationsgerät (1, 101) auf die Haut aufgesetzt ist, erfaßbar ist, und daß das Erfassungsmittel um die Schwenkachse (5, 122) schwenkbar ist, die etwa parallel zu der Drehachse (23, 108) des Drehzylinders (5, 103) angeordnet ist.

4. Epilationsgerät nach Anspruch 3, **dadurch gekennzeichnet, daß** das Erfassungsmittel eine Auflagefläche (A) aufspannt, mit der das Epilationsgerät (5, 101) auf die Haut aufsetzbar ist.

5. Epilationsgerät nach einem der vorhergehenden Ansprüche, **dadurch gekennzeichnet, daß** die Schwenkachse (122) auf der der Drehachse (108) des Drehzylinders (5, 103) zugewandten Seite der Auflagefläche (A) in einem geringfügigen Abstand zu der Auflagefläche (A) angeordnet ist.

6. Epilationsgerät nach einem der vorhergehenden Ansprüche, **dadurch gekennzeichnet, daß** die Schwenkachse (122) auf der der Drehachse (108) des Drehzylinders (5, 103) abgewandten Seite der Auflagefläche (A) oder in der Auflagefläche (A) angeordnet ist.

7. Epilationsgerät nach einem der Ansprüche 3 bis 6, **dadurch gekennzeichnet, daß** das Erfassungsmittel zwei etwa parallel zueinander und etwa parallel zu der Drehachse (23, 108) des Drehzylinders (5, 103) angeordnete Stangen (129, 130), Rollen, Aufrichtkämme, Gehäusekanten oder dergleichen aufweist, die die Auflagefläche (A) aufspannen.

8. Epilationsgerät nach Anspruch 7, **dadurch gekennzeichnet, daß** das Erfassungsmittel mindestens ein Seitenteil (123, 124) aufweist, das mit einem die Schwenkachse (122) bildenden Zapfen (120, 121) schwenkbar verbunden ist, und an dem die beiden Stangen (129, 130) oder dergleichen gehalten sind.

9. Epilationsgerät nach einem der vorstehenden Ansprüche, **dadurch gekennzeichnet, daß** ein Betätigungsmittel vorgesehen ist, mit dem die Schließbewegung der Klemmelemente (111, 112) in dem Bereich (L, L') erzeugbar ist, und daß das Betätigungsmittel in Abhängigkeit von dem Winkel (W), mit dem das Epilationsgerät (1, 101) auf die Haut aufgesetzt ist, um die Drehachse (23, 108) des Drehzylinders (5, 103) schwenkbar ist.

10. Epilationsgerät nach Anspruch 9, **dadurch gekennzeichnet, daß** das Betätigungsmittel mindestens ein, bevorzugt zwei Andruckelemente (10, 117) und ein Stellelement (113) aufweist, mit dem eines der Klemmelemente (112) verstellbar ist.

11. Epilationsgerät nach einem der Ansprüche 3 bis 10 und einem der Ansprüche 9 oder 10, **dadurch gekennzeichnet, daß** ein Übertragungsmittel vorgesehen ist, mit dem das Erfassungsmittel und das Betätigungsmittel gekoppelt sind.

12. Epilationsgerät nach Anspruch 11, **dadurch gekennzeichnet, daß** das Übertragungsmittel eine schwenkbare Schwinge (133) oder dergleichen aufweist, die über Mitnehmer mit dem Erfassungsmittel und dem Betätigungsmittel gekoppelt ist.

13. Epilationsgerät nach Anspruch 12, **dadurch gekennzeichnet, daß** die Schwinge (133) aus einem flexiblen Material, insbesondere aus einem Kunststoff besteht.

14. Epilationsgerät nach einem der Ansprüche 11 bis 13, **dadurch gekennzeichnet, daß** das Übertragungsmittel einen Zapfen (136) aufweist, der in ein Langloch (137) des Erfassungsmittels eingreift, sowie einen Zapfen (138), der in ein Langloch (140) des Betätigungsmittels eingreift.

15. Epilationsgerät nach einem der Ansprüche 11 bis 14, **dadurch gekennzeichnet, daß** der Abstand der Schwenkachse (122) des Erfassungsmittels von dem in das Langloch (137) des Erfassungsmittels eingreifenden Zapfen (136) etwa gleich ist dem Abstand des in das Langloch (140) des Betätigungsmittels eingreifenden Zapfens (138) von der Drehachse (108) des Drehzylinders (103).

16. Epilationsgerät nach einem der vorstehenden Ansprüche, **dadurch gekennzeichnet, daß** der Bereich (L, L') der Schließbewegung um einen Winkel (W) bis zu etwa 60 Grad verstellbar ist, insbesondere um einen Winkel (W) von etwa 35 Grad.

17. Epilationsgerät nach Anspruch 16, **dadurch gekennzeichnet, daß** eine Hautpausdehnungsebene (H) des Epilationsgeräts (101) vorhanden ist, daß der Bereich (L, L') der Schließbewegung in einem nicht-ausgelenkten Zustand (Figuren 3 und 4) etwa in der Hauptausdehnungsebene (H) angeordnet ist, und daß der Bereich (L, L') der Schließbewegung um einen Winkel (W) von etwa 17,5 Grad aus der Hauptausdehnungsebene (H) auslenkbar ist.

18. Epilationsgerät nach einem der Ansprüche 11 bis 13, **dadurch gekennzeichnet, daß** das Übertragungsmittel den mittels des Erfassungsmittels erfaßten Winkel auf das Betätigungsmittel mit einer Übersetzung von i.w. 1:1 überträgt.

19. Epilationsgerät nach einem der vorhergehenden Ansprüche, **dadurch gekennzeichnet, daß** der Drehzylinder (5, 103) und die Mittel zur Verstellung des Bereichs (L') der Schließbewegung eine eigenständig handhabbare Baueinheit bilden.

20. Epilationsgerät nach Anspruch 19, **dadurch gekennzeichnet, daß** die Mittel wenigstens ein Betätigungsmittel (117) umfasssen, welches um eine Achse des Drehzylinders schwenkbar oder verdrehbar ist.

21. Epilationsgerät nach Anspruch 20, **dadurch gekennzeichnet, daß** das Betätigungsmittel in Abhängigkeit von dem Winkel (W) betätigbar ist.

22. Epilationsgerät nach einem der vorhergehenden Ansprüche, **dadurch gekennzeichnet, daß** das Stellmittel (11) im wesentlichen an einem Träger (18) oder einem Gehäuse (19, 20) zur Aufnahme des Drehzylinders (5, 103) federnd gelagert ist.

23. Epilationsgerät nach einem der vorhergehenden Ansprüche, **dadurch gekennzeichnet, daß** das Stellmittel (11) im wesentlichen als Bügel (11) Rahmen (7) oder ähnliches Mittel mit wenigstens einer im wesentlichen ebenen, geraden Kontaktfläche zum Aufsetzen auf die Haut (14) des Benutzers ausgebildet ist.

24. Epilationsgerät nach einem der vorhergehenden Ansprüche, **dadurch gekennzeichnet, daß** für das Stellmittel (11) ein oberer und unterer Anschlag (31, 32), insbesondere an dem Gehäuse (19, 20) vorgesehen sind.

25. Epilationsgerät nach einem der vorhergehenden Ansprüche, **dadurch gekennzeichnet, daß** das Stellmittel (11) mittels eines Federelements (24) derart vorgespannt ist, so daß das Stellmittel (11) während der Benutzung auf die Haut (14) des Benutzers angedrückt wird und nach Benutzung selbsttätig in die obere Anschlagposition (31) zurückfedert.

## Claims

1. An epilation appliance for the removal of hairs from the skin of a human body, comprising a rotary cylinder (5, 103) equipped with clamping elements (111, 112) operable to execute a closing movement within a zone (L) of the rotary movement of the rotary cylinder (5, 103), with means being provided which are pivotal about a pivot axis (122) for adjusting the zone (L') of the closing movement in dependence upon the angle (W) at which the epilation appliance (1, 101) is placed against the skin, **characterized in that** the pivot axis (122) of said means is disposed in offset relation to the axis of rotation (23, 108) of the rotary cylinder (5, 103).

2. The epilation appliance as claimed in claim 1, **characterized in that** the pivot axis (122) is provided between the skin (14) and the axis of rotation (23, 108).

3. The epilation appliance as claimed in claim 1 or 2, **characterized in that** said means include a sensing means by means of which the angle (W) at which the epilation appliance (1, 101) is placed against the skin is detectable, and that said sensing means is pivotal about the pivot axis (5, 122) disposed approximately parallel to the axis of rotation (23, 108) of the rotary cylinder (5, 103).

4. The epilation appliance as claimed in claim 3, **characterized in that** said sensing means spans an engaging surface (A) by means of which the epilation appliance (5, 101) may be placed in contact with the skin.

5. The epilation appliance as claimed in any one of the preceding claims, **characterized in that** the pivot axis (122) is arranged on the side of the engaging surface (A) close to the axis of rotation (108) of the rotary cylinder (5, 103) at a small relative distance to said engaging surface (A).

6. The epilation appliance as claimed in any one of the preceding claims, **characterized in that** the pivot axis (122) is arranged on the side of the engaging surface (A) facing away from the axis of rotation (108) of the rotary cylinder (5, 103) or in the engaging surface (A).

7. The epilation appliance as claimed in any one of the claims 3 to 6, **characterized in that** the sensing means includes two bars (129, 130), rollers, lifting combs, housing edges or the like, which span between them the engaging surface (A) and are arranged approximately parallel to each other and approximately parallel to the axis of rotation (23, 108) of the rotary cylinder (5, 103).

8. The epilation appliance as claimed in claim 7, **characterized in that** the sensing means includes at least one side member (123, 124) which is pivotally connected to a pin (120, 121) forming the pivot axis (122) and which supports the two bars (129, 130) or the like.

9. The epilation appliance as claimed in any one of the preceding claims, **characterized in that** an actuating means is provided by means of which the closing movement of the clamping elements (111, 112) can be produced within the zone (L, L'), and that said actuating means is pivotal about the axis of rotation (23, 108) of the rotary cylinder (5, 103) in dependence upon the angle (W) at which the epilation appliance (1, 101) is placed against the skin.

10. The epilation appliance as claimed in claim 9, **characterized in that** said actuating means includes at least one, preferably two pressure elements (10, 117) and one actuating element (113) providing for adjustment of one of the clamping elements (112).

11. The epilation appliance as claimed in any one of the claims 3 to 10 and any one of the claims 9 or 10, **characterized in that** provision is made for a transmission means for coupling the sensing means with the actuating means.

12. The epilation appliance as claimed in claim 11, **characterized in that** said transmission means includes a pivotal swinging member (133) or the like which is coupled with the sensing means and the actuating means via driving elements.

13. The epilation appliance as claimed in claim 12, **characterized in that** said swinging member (133) is made of a flexible material, in particular a plastics material.

14. The epilation appliance as claimed in any one of the claims 11 to 13, **characterized in that** said transmission means includes a pin (136) engaging in an oblong hole (137) of the sensing means, and a further pin (138) engaging in an oblong hole (140) of the actuating means.

15. The epilation appliance as claimed in any one of the claims 11 to 14, **characterized in that** the relative distance of the pivot axis (122) of the sensing means to the pin (136) engaging in the oblong hole (137) of the sensing means is approximately equal to the relative distance of the pin (138) engaging in the oblong hole (140) of the actuating means to the axis of rotation (108) of the rotary cylinder (103).

16. The epilation appliance as claimed in any one of the preceding claims, **characterized in that** the zone (L, L') of the closing movement is adjustable by an angle (W) of up to 60 degrees, approximately, in particular by an angle (W) of 35 degrees, approximately.

17. The epilation appliance as claimed in claim 16, **characterized in that** said epilation appliance (101) has a main plane of extension (H), that the zone (L, L') of the closing movement in a home position (FIGS. 3 and 4) is arranged approximately in said main plane of extension (H), and that the zone (L, L') of the closing movement is deflectable from the main plane of extension (H) by an angle (W) of about 17.5 degrees.

18. The epilation appliance as claimed in any one of the claims 11 to 13, **characterized in that** the transmission means transmits the angle detected by the sensing means to the actuating means at a transmission ratio of essentially 1:1.

19. The epilation appliance as claimed in any one of the preceding claims, **characterized in that** the rotary cylinder (5, 103) and the means for adjusting the zone (L') of the closing movement form an independently handleable unit.

20. The epilation appliance as claimed in claim 19, **characterized in that** said means comprise at least one actuating means (117) which is pivotal or rotary about an axis of the rotary cylinder.

21. The epilation appliance as claimed in claim 20, **characterized in that** said actuating means is actuatable in dependence upon the angle (W).

22. The epilation appliance as claimed in any one of the preceding claims, **characterized in that** said correcting means (11) is spring mounted essentially on a supporting structure (18) or a housing (19, 20) accommodating the rotary cylinder (5, 103).

23. The epilation appliance as claimed in any one of the preceding claims, **characterized in that** said correcting means (11) is constructed essentially as a yoke (11), as a frame (7) or similar structure having at least one substantially plane, straight-line contact surface for seating engagement with the user's skin (14).

24. The epilation appliance as claimed in any one of the preceding claims, **characterized in that** an upper and a lower stop (31, 32) are provided for the correcting means (11), in particular on the housing (19, 20).

25. The epilation appliance as claimed in any one of the preceding claims, **characterized in that** said correcting means (11) is biased by means of a spring element (24) in such manner that said correcting means (11), during use, is urged into engagement with the user's skin (14), springing back into the upper stop position (31) automatically after use.

## Revendications

1. Appareil d'épilation (1) pour retirer des poils de la peau d'un corps humain, comportant un cylindre rotatif (5,103), qui comporte des éléments de serrage (111,112), à l'aide desquels un déplacement de fermeture peut être exécuté dans une zone (L) du mouvement de rotation du cylindre rotatif (5,103), et dans lequel des moyens pouvant pivoter autour d'un axe de pivotement (122) sont prévus pour régler la zone (L') du déplacement de fermeture en fonction de l'angle (W), sous lequel l'appareil d'épilation (1,101) est appliqué sur la peau, **caractérisé en ce que** l'axe de pivotement (122) des moyens est disposé d'une manière décalée par rapport à l'axe de rotation (23,108) du cylindre rotatif (5,103).

2. Appareil d'épilation selon la revendication 1, **caractérisé en ce que** l'axe de pivotement (122) est prévu entre la peau (14) et l'axe de rotation (23,108).

3. Appareil d'épilation selon la revendication 1 ou 2, **caractérisé en ce que** les moyens possèdent un moyen de détection, grâce auquel l'angle (W), sous lequel l'appareil d'épilation (1,101) est appliqué sur la peau, peut être détecté, et que le moyen de détection peut pivoter autour de l'axe de pivotement (5,122), qui est approximativement parallèle à l'axe de rotation (23,108) du cylindre rotatif (5,103).

4. Appareil d'épilation selon la revendication 3, **caractérisé en ce que** le moyen de détection couvre une surface d'application (A), avec laquelle l'appareil d'épilation (5,101) peut être appliqué sur la peau.

5. Appareil d'épilation selon l'une des revendications précédentes, **caractérisé en ce que** l'axe de pivotement (122) est disposé sur le côté de la surface d'application (A), qui est tourné vers l'axe de rotation (108) du cylindre rotatif (5,103), à une faible distance de la surface d'application (A).

6. Appareil d'épilation selon l'une des revendications précédentes, **caractérisé en ce que** l'axe de pivotement (122) est disposé sur le côté de la surface d'application (A), situé à l'opposé de l'axe de rotation (108) du cylindre rotatif (5,103), ou est disposé dans la surface d'application (A).

7. Appareil d'épilation selon l'une des revendications 3 à 6, **caractérisé en ce que** le moyen de détection comprend deux tiges (129,130), qui sont approximativement parallèles entre elles et approximativement parallèles à l'axe de rotation (23,108) du cylindre rotatif (5,103), des rouleaux, des peignes de redressement, des bords du boîtier ou analogues, qui définissent la surface d'application (A).

8. Appareil d'épilation selon la revendication 7, **caractérisé en ce que** le moyen de détection comprend au moins une partie latérale (123,124), qui est reliée de manière à pouvoir pivoter à un embout (120,121) qui forme l'axe de pivotement (122) et sur laquelle sont retenues les deux tiges (129,130) ou analogues.

9. Appareil d'épilation selon l'une des revendications précédentes, **caractérisé en ce qu'**il est prévu un moyen d'actionnement, à l'aide duquel le mouvement de fermeture des éléments de serrage (111,112) peut être produit dans la zone (L,L') et que le moyen d'actionnement peut pivoter en fonction de l'angle (W), sous lequel l'appareil d'épilation (1,101) est appliqué sur la peau, autour de l'axe de rotation (23,108) du cylindre rotatif (5,103).

10. Appareil d'épilation selon la revendication 9, **caractérisé en ce que** le moyen d'actionnement comporte au moins un et de préférence deux éléments de serrage (10,117) et un élément de réglage (113), au moyen duquel l'un des éléments de serrage (112) est réglable.

11. Appareil d'épilation selon l'une des revendications 3 à 10 et l'une des revendications 9 ou 10, **caractérisé en ce qu'**il est prévu un moyen de transmission auquel sont couplés le moyen de détection et le moyen d'actionnement.

12. Appareil d'épilation selon la revendication 11, **caractérisé en ce que** le moyen de transmission possède une bascule pivotante (133) ou analogue, qui est couplée par l'intermédiaire d'organes d'entraînement au moyen de détection et au moyen d'actionnement.

13. Appareil d'épilation selon la revendication 12, **caractérisé par le fait que** la bascule (133) est formée d'un matériau flexible, notamment d'une matière plastique.

14. Appareil d'épilation selon l'une des revendications 11 à 13, **caractérisé en ce que** les moyens de transmission comportent un téton (136), qui s'engage dans un trou allongé (137) du moyen de détection, ainsi qu'un embout (138), qui s'engage dans un trou allongé (140) du moyen d'actionnement.

15. Appareil d'épilation selon l'une des revendications 11 à 14, **caractérisé en ce que** la distance entre l'axe de pivotement (122) du moyen de détection et le téton (136), qui s'engage dans le trou allongé (137) du moyen de détection, est approximativement égale à la distance entre l'embout (138), qui s'engage dans un trou allongé (140) du moyen d'actionnement, et l'axe de rotation (108) du cylindre rotatif (103).

16. Appareil d'épilation selon l'une des revendications précédentes, **caractérisé en ce que** la zone (L, L') du mouvement de fermeture est réglable sous un angle (W) atteignant jusqu'à environ 60 degrés, notamment sur un angle (W) d'environ 35 degrés.

17. Appareil d'épilation selon la revendication 16, **caractérisé en ce qu'**il est prévu un plan d'extension principal (S) de l'appareil d'épilation (101), que la zone (L,L') du déplacement de fermeture est située, dans un état non dévié (figures 3 et 4), approximativement dans le plan d'extension principal (H) et que la zone (L,L') du déplacement de fermeture peut dévier d'un angle (W) de 17,5 degrés à partir du plan d'extension principal (H).

18. Appareil d'épilation selon l'une des revendications 1 à 13, **caractérisé en ce que** le moyen de transmission transmet l'angle détecté à l'aide du moyen de détection, au moyen d'actionnement avec une démultiplication essentiellement égale à 1:1.

19. Appareil d'épilation selon l'une des revendications précédentes, **caractérisé en ce que** le cylindre rotatif (5,103) et les moyens pour régler la zone (L') du déplacement de fermeture forment une unité de construction pouvant être manipulée de façon indépendante.

20. Appareil d'épilation selon la revendication 19, **caractérisé en ce que** les moyens comprennent au moins un moyen d'actionnement (117), qui peut pivoter ou tourner autour d'un axe du cylindre rotatif.

21. Appareil d'épilation selon la revendication 20, **caractérisé en ce que** le moyen d'actionnement peut être actionné en fonction de l'angle (W).

22. Appareil d'épilation selon l'une des revendications précédentes, **caractérisé en ce que** le moyen de réglage (11) est monté essentiellement élastiquement sur un support (18) ou sur un boîtier (19,20) pour loger le cylindre rotatif (5, 103).

23. Appareil d'épilation selon l'une des revendications précédentes, **caractérisé en ce que** le moyen de réglage (11) est agencé essentiellement sous la forme d'un étrier (11), d'un cadre (7) ou d'un moyen analogue comportant au moins une surface de contact rectiligne, essentiellement plane, destinée à s'appliquer sur la peau (4) de l'utilisateur.

24. Appareil d'épilation selon l'une des revendications précédentes, **caractérisé en ce que** pour le moyen de réglage (11) on prévoit une butée supérieure et une butée inférieure (31,32), notamment sur le boîtier (19,20).

25. Appareil d'épilation selon l'une des revendications précédentes, **caractérisé en ce que** le moyen de réglage (1) est précontraint au moyen d'un élément de ressort (24), de sorte que le moyen de réglage est serré pendant l'utilisation contre la peau de l'utilisateur (14) et après l'utilisation, revient élastiquement, de façon automatique, dans la position de butée supérieure (31).
